# EUROPÄISCHE PATENTSCHRIFT

(11) **EP 1 091 663 B1**
(45) Veröffentlichungstag und Bekanntmachung des Hinweises auf die Patenterteilung: **04.09.2002**
(21) Anmeldenummer: 99942712.3
(22) Anmeldetag: 26.06.1999
(51) Int. Cl.: A43B 17/10

(54) **SOHLENAUFBAU FÜR EINEN SCHUH ODER EINE EINLEGESOHLE**
SOLE STRUCTURE FOR A SHOE OR AN INNER SOLE
STRUCTURE DE SEMELLE POUR UNE CHAUSSURE OU POUR UNE SEMELLE INTERIEURE

(30) Priorität: 30.06.1998 DE 19829072
(43) Veröffentlichungstag der Anmeldung: 18.04.2001
(73) Patentinhaber: Braun, Walter, 63840 Hausen (DE)
(72) Erfinder: Braun, Walter, 63840 Hausen (DE)
(74) Vertreter: Pöhner, Wilfried Anton, Dr.
(86) Internationale Anmeldenummer: DE9901882
(87) Internationale Veröffentlichungsnummer: WO00001267

(56) Entgegenhaltungen:
- EP-A- 0 498 965
- WO-A-97/40717
- DE-A- 3 032 941
- DE-A- 19 814 349
- US-A- 3 852 897
- US-A- 4 461 099

## Beschreibung

Die Erfindung betrifft einen Sohlenaufbau für einen Schuh oder eine Einlegsohle mit mindestens zwei Schichten sowie ein Verfahren zu dessen Herstellung.

Unter Sohlenaufbau wird im Sinne der Erfindung der unter der Fußsohle des Benutzers befindliche Teil des Schuhs verstanden, der auch als Einlegesohle ausgebildet sein kann. Füße von Menschen, insbesondere deren Sohlen, rechnen zu den zu hohen Schweißabgaben neigenden Köperteilen. Dies ist deshalb problematisch, weil die Füße oft stundenlang von den Schuhen umschlossen sind, die im Gegensatz zu anderen Kleidungsstücken für eine intensive Reinigung nur schwer zugänglich sind, mit der Folge, daß in Schuhen teilweise eine erhebliche Geruchsentwicklung entsteht. Da Schuhe zudem so ausgelegt sind, daß sie das Eindringen von Nässe verhindern, ist kaum verwunderlich, daß ein Abtransport der durch Transpiration der Füße entstehenden Feuchtigkeit nur langsam vonstatten geht. Das Innere von Schuhen ist daher häufig feucht, so daß dort eine Atmosphäre ausbildet, in der sich Bakterien und Pilze gut vermehren. Verletzungen an Füßen, wie beispielsweise Blasen, heilen in diesem Umfeld nur langsam.

Zur Lösung dieses Problems sind Einlegesohlen bekannt, die Feuchtigkeit aufnehmen können. Derartige Zur Lösung dieses Problems sind Einlegesohlen bekannt, die Feuchtigkeit aufnehmen können. Derartige Sohlen können in den Schuh eingelegt und von Zeit zu Zeit ausgewechselt werden. Aus der DE-A-3 032 941 ist der dreischichtige Aufbau einer Brandsohle bekannt, bei der zwischen eine diffusionsoffene Oberlage und eine Unterlage eine Zwischenlage aus saugfähigen Moosfasern eingbracht ist, wobei die Schichten miteinander vernäht sind. In der europäischen Patentanmeldung EP 0 693 259 A2 ist eine Sohlenanordnung beschrieben, in der einzelne Elemente etwa da positioniert werden, wo sich die meisten Schweißdrüsen am Fuß befinden, austauschbar sind. Auch die auswechselbaren Elemente haben die bekannten Vorteile der Einlegesohlen. Aus der WO 97/40717 wird ein Sohlenaufbau vorgeschlagen, bei der bei mindestens dreischichtigem Aufbau eine Absorptionsschicht vorgesehen ist, die dem Aufsaugen des Schweißes dient. Dessen Beseitigung erfolgt durch Auswaschen der Sohle. Die US-A-4 461 099 schließlich sieht die Verwendung einer dreischichtigen Sohle vor, bei der die Absorption über eine Zwischenschicht aus Aktivkohle erfolgt. Jedoch ist derzeit kein Sohlenaufbau bekannt, der im Stande ist, viel Feuchtigkeit aufzunehmen und von den Fußsohlen abzuschotten, die Feuchtigkeit dabei schnell aus dem Bereich der Fußsohlen abführt und bei Nichtbenutzung der Schuhe die Feuchtigkeit wieder an die Umgebung abgibt.

Die Erfindung hat sich demgegenüber die Aufgabe gestellt, einen Sohlenaufbau zu schaffen, der all diese Eigenschaften hat und dabei einfach herzustellen ist.

Diese Aufgabe wird erfindungsgemäß dadurch gelöst, daß der Aufbau aus 2 Schichten besteht und diese miteinander vernadelt sind.

Grundidee der Erfindung ist, eine untere Schicht aus saugfähigen Fasern zur Speicherung der Feuchtigkeit zu schaffen und darüber eine obere Schicht anzuordnen, die die Feuchtigkeit von den Fußsohlen abschottet. Um Feuchtigkeit im Falle der Nichtbenutzung der Schuhe entweichen zu lassen, muß die obere Schicht diffusionsoffen sein. Zudem sind die beiden Schichten miteinander vernadelt, sodaß sich saugfähige Fasern in der oberen Schicht befinden, die die Feuchtigkeit der oberen Schicht aufnehmen und aufgrund ihrer Saugfähigkeit in die untere Schicht ableiten. Die saugfähigen Fasern wirken also wie Kanäle, die die Feuchtigkeit aus der oberen Schicht entfernen. Der erfindungsgemäße Sohlenaufbau ist also saugfähig, ohne an der Oberfläche feucht zu sein, wobei die Feuchtigkeit auch noch leicht verdunsten kann. Zudem läßt er sich einfach herstellen.

Zur Beschleunigung des Abtransports von Feuchtigkeit aus der oberen Schicht sollten saugfähige Fasern weit in die obere Schicht greifend eingenadelt sein, also möglichst bis oberhalb der Mitte der oberen Schicht oder gar bis direkt unter die Oberseite der oberen Schicht. Um die Feuchtigkeit von den Fußsohlen abzuschotten, sollten die saugfähigen Fasern jedoch nicht direkt mit den Fußsohlen in Verbindung stehen, also nicht ganz bis zur Oberseite der oberen Schicht reichen.

In vorteilhafter Gestaltung der Erfindung ist die obere Schicht durch ein Vlies gebildet. Ein solches Material trägt sich angenehm und läßt sich zudem gut vernadeln. Die Verarbeitung einer derartigen Oberschicht ist also einfach. Als Material hierfür empfiehlt sich vor allem PES (= Polyester) oder Synthetik. Diese Materialien sind diffusionsoffen und haben sich bereits in Schuhsohlen bewährt.

Auch die untere Schicht ist aus den eben genannten Gründen vorzugsweise durch ein Vlies gebildet, das allerdings saugfähig sein muß. Als Materialien empfehlen sich insbesondere Viskose, Polyamid oder Baumwolle.

Die Schichten eines erfindungsgemäßen Sohlenaufbaus sind idealerweise dick genug, daß die obere Schicht die Feuchtigkeit gut von den Fußsohlen abschottet und die untere Schicht ausreichende Mengen an Feuchtigkeit speichern kann. Dabei sollte der Gesamtsohlenaufbau jedoch nicht zu schwer sein und auch nicht so dick sein, daß die Sohle insgesamt schwammig wirkt. Um diese Eigenschaften zu erfüllen, hat die untere und obere Schicht jeweils möglichst ein Flächengewicht von 300 bis 400 g/m².

Der Einsatzbereich für den erfindungsgemäßen Schlenaufbau ist vielfältig. Er läßt sich sowohl in Straßenschuhen mit oder ohne Fußbett, in Berg-, Wander- oder Skischuhen sowie in Sportschuhen und Gummistiefeln verwenden. Die Einbringung ist sowohl in Herren- als auch in Damenschuhen möglich. Dazu kann der Sohlenaufbau in den Schuh integriert oder als vom Schuh getrennte Einlegesohle Verwendung finden. Entsprechend ergeben sich auch unterschiedliche Formen für die Einlegesohle oder den Sohlenaufbau. Um den Herstellungsprozeß der unterschiedlichen Sohlen dennoch ähnlich zu gestalten, schlägt die Erfindung vor, in zumindest einer der beiden Schichten ein formbares Material zu verwenden und den Sohlenaufbau zu formen. Geeignet hierzu ist insbesondere ein Schmelzfaseranteil in einer oder in beiden Schichten. Der Sohlenaufbau läßt sich dann unter Wärmeeinwirkung prägen und kann danach zusätzlich als Träger eines Fußbettes dienen. Je nach Einsatzbereich sind unterschiedliche Prägungen möglich.

Materialien, die für den erfindungsgemäßen Sohlenaufbau vorgeschlagen werden, insbesondere Vliese, haben die Eigenschaft, daß darin Reibungselektrizität entstehen kann, so daß sich der Sohlenaufbau unter Umständen stark aufläd. Zur Ableitung dieser Ladungen wird vorgeschlagen, in zumindest einer der Schicht leitfähige Fasern, insbesondere aus Stahl oder Kohlenstoff einzubringen. Über leitfähige Fasern kann zudem ein elektrischer Kontakt zwischen Person und Boden hergestellt werden, so daß statische Ladungen der Person ständig abgeführt werden. Dadurch lassen sich Stromschläge, die die Person aufgrund statischer Aufladung erfahren könnte, verhindern. Auch Beschädigungen insbesondere elektronischer Geräte, die bei Bearbeitung durch statisch aufgeladene Personen entstehen könnten, unterbleiben bei Verwendung entsprechender Schuhe. Durch das Vernadeln können leitfähige Fasern, die nur in einer Schicht eingebracht sind, auch in die anderen Schichten eingeführt werden.

Die Erfindung schlägt weiterhin ein Verfahren zur Herstellung eines Sohlenaufbaus vor. Dabei werden die beiden Schichten aufeinander gelegt und nachfolgend miteinander vernadelt. Der Herstellungsprozeß ist einfach und ermöglicht dabei die Produktion hochwertiger Sohlen.

Ein weiterer Gegenstand der Erfindung ist eine geformte Sohle. Diese Eigenschaft ist erreichbar durch einen Anteil verformbaren Materials in einer der Schichten. Die Formung wird möglichst nach dem Vernadeln durchgeführt, da sich ein geformter Sohlenaufbau nur schwer vernadeln läßt. Ein Sohlenaufbau kann auch in ungeformtem Zustand an einen Schuhproduzenten geliefert und erst durch den Schuhproduzenten geformt werden, was insbesondere bei Verwendung von Schmelzfasern gut möglich ist.

Weitere Einzelheiten, Merkmale und Vorteile der Erfindung lassen sich dem nachfolgenden Beschreibungsteil entnehmen, in dem anhand einer Figur, die in prinzipienhafter Darstellung gehalten ist, ein Ausführungsbeispiel der Erfindung näher erläutert wird. Sie zeigt einen vertikalen Schnitt durch den erfindungsgemäßen Sohlenaufbau.

Der erfindungsgemäße Sohlenaufbau besteht aus einer oberen Schicht (1) und einer untere Schicht (2), die miteinander vernadelt sind. Die obere Schicht (1) ist diffusionsoffen und die untere Schicht (2) enthält saugfähige Fasern (3), in der Figur nur angedeutet, die zum Teil durch Vernadeln in die obere Schicht eingeführt sind. Die saugfähigen Fasern (3) wirken dort wie Kanäle, die die unter der Fußsohle entstehende Feuchtigkeit in die untere Schicht abführen. Werden die Schuhe nicht getragen, so kann Feuchtigkeit aus der unteren Schicht (2) durch die diffusionsoffene obere Schicht (1) austreten. Damit ist eine schnelle Trocknung der Sohle möglich. Der erfindungsgemäße Sohlenaufbau kann als auswechselbare Einlegesohle gebildet oder im Schuh integriert sein.

## Patentansprüche

1. Sohlenaufbau für einen Schuh oder eine Einlegesohle mit mindestens zwei Schichten (1, 2),
**dadurch gekennzeichnet, daß**
- die obere Schicht (1) diffusionsoffen ist,
- die untere Schicht (2) aus Fasermaterial mit saugfähigen Fasern (3) besteht und
- die beiden Schichten (1 bzw. 2) miteinander vernadelt sind.

2. Schlenaufbau nach Anspruch 1, **dadurch gekennzeichnet, daß** die beiden Schichten (1 bzw. 2) derart vernadelt sind, daß ein Teil der saugfähigen Fasern (3) bis zur Mitte der oberen Schicht (1), vorzugsweise bis direkt unter die Oberseite der oberen Schicht (1) geführt ist.

3. Sohlenaufbau nach Anspruch 1 oder 2, **dadurch gekennzeichnet, daß** die obere Schicht (1) ein Vlies, insbesondere aus PES oder Synthetik ist.

4. Sohlenaufbau nach einem der vorhergehenden Ansprüche, **dadurch gekennzeichnet, daß** die untere Schicht (2) ein Vlies, insbesondere aus Viskose, Polyamid oder Baumwolle ist.

5. Sohlenaufbau nach einem der vorhergehenden Ansprüche, **dadurch gekennzeichnet, daß** die untere (2) und/oder obere Schicht (1) ein Flächengewicht von 300 bis 400 g/m² hat.

6. Sohlenaufbau nach einem der vorhergehenden Ansprüche, **dadurch gekennzeichnet, daß** die untere (2) und/oder obere Schicht (1) einen Anteil verformbaren Materials, insbesondere aus Schmelzfasern, aufweist und der Sohlenaufbau geformt ist.

7. Sohlenaufbau nach einem der vorhergehenden Ansprüche, **dadurch gekennzeichnet, daß** die untere (2) und/oder obere Schicht (1) einen Anteil elektrisch leitfähiger Fasern, insbesondere aus Kohlenstoff oder Stahl, enthält.

8. Verfahren zur Herstellung eines Sohlenaufbaus nach einem der vorhergehenden Ansprüche, **dadurch gekennzeichnet, daß** die beiden Schichten (1, 2) aufeinander gelegt und nachfolgend vernadelt werden.

9. Verfahren nach Anspruch 8, **dadurch gekennzeichnet, daß** die untere (2) und/oder obere Schicht (1) einen Anteil verformbaren Materials enthält und der Sohlenaufbau nach dem Vernadeln geformt wird.

10. Verfahren nach Anspruch 9, **dadurch gekennzeichnet, daß** bei Verwendung von Schmelzfasern der Sohlenaufbau nach dem Vernadeln durch Temperaturbeaufschlagung, insbesondere vermittels Heißluft, geschrumpft wird und anschließend die Weiterverarbeitung durch Formen erfolgt.

11. Verfahren nach einem der Ansprüche 8 bis 10, **dadurch gekennzeichnet, daß** vor oder nach dem Formen eine Kaschierschicht ein- oder beidseitig aufgebracht wird.

## Claims

1. Sole construction for a shoe or insole having at least two layers (1, 2), **characterised in that**
- the upper layer (1) is open for diffusion,
- the lower layer (2) consists of fibrous material with absorbent fibres (3), and
- the two layers (1 and 2) are needle punched to one another

2. Sole construction according to claim 1, **characterised in that** the two layers (1 and 2) are needle punched in such a way that a part of the absorbent fibres (3) is carried as far as the centre of the upper layer (1), preferably as far as directly below the top side of the upper layer (1).

3. Sole construction according to Claim 1 or 3, **characterised in that** the upper layer (1) is a non-woven fabric, in particular of PES or synthetic material.

4. Sole construction according to one of the preceding claims, **characterised in that** the lower layer (2) is a non-woven fabric, in particular of viscose, polyamide or cotton.

5. Sole construction according to one of the preceding claims, **characterised in that** the lower and/or upper layer (1) has a weight per unit area of 300 to 400 g/m².

6. Sole construction according to one of the preceding claims, **characterised in that** the lower (2) and/or upper layer (1) has a portion of deformable material, in particular of fusible fibres, and the sole construction is formed.

7. Sole construction according to one of the preceding claims, **characterised in that** the lower (2) and/or upper layer (1) contains a proportion of electrically conductive fibres, in particular made of carbon or steel.

8. Method for the production of a sole construction according to one of the preceding claims, **characterised in that** the two layers (1, 2) are laid one on top of the other and are subsequently needle punched.

9. Method according to claim 8, **characterised in that** the lower (2) and/or upper layer (1) contains a proportion of deformable material and the sole construction is formed after needle punching.

10. Method according to claim 9, **characterised in that**, where fusible fibres are used, the sole construction is shrunk after needle punching by the application of heat, in particular by means of hot air, and the further processing by forming takes place subsequently.

11. Method according to one of claims 8 to 10, **characterised in that** a lamination layer is applied to one or both sides before or after forming.

## Revendications

1. Structure de semelle de chaussure ou de semelle intérieure comprenant au moins deux couches (1, 2) **caractérisée en ce que**
- la couche supérieure (1) diffuse l'humidité,
- la couche inférieure (2) se compose d'un matériau fibreux renfermant des fibres absorbantes (3), et
- les deux couches (1) et (2), sont assemblées au moyen de pointes.

2. Structure de semelle selon la revendication 1, **caractérisée en ce que** les deux couches (1 et 2) sont assemblées au moyen de pointes de telle sorte qu'une partie des fibres absorbantes (3) arrive jusqu'au milieu de la couche supérieure (1), et de préférence jusqu'en dessous de la surface de la couche supérieure (1).

3. Structure de semelle selon la revendication 1, **caractérisée en ce que** la couche supérieure (1) est en non-tissé, notamment en PES ou en synthétique.

4. Structure de semelle selon l'une des revendications précédentes, **caractérisée en ce que** la couche inférieure (2) est en non-tissé, notamment en viscose, en polyamide ou en coton.

5. Structure de semelle selon l'une des revendications précédentes,
**caractérisée en ce que** la couche inférieure (2) et/ou la couche supérieure (1) a une masse au mètre carré de 300 à 400 g/m².

6. Structure de semelle selon l'une des revendications précédentes, **caractérisée en ce que** la couche inférieure (2) et/ou la couche supérieure (1) renferme une certaine proportion de matériau malléable, notamment constitué de fibres fusibles, et la semelle est préformée.

7. Structure de semelle selon l'une des revendications précédentes, **caractérisée en ce que** la couche inférieure (2) et/ou la couche supérieure (1) renferme une certaine proportion de fibres conductrices, notamment en carbone ou en acier.

8. Procédé de fabrication d'une structure de semelle selon l'une des revendications précédentes, **caractérisé en ce que** les deux couches (1, 2) sont d'abord posées l'une sur l'autre, puis assemblées au moyen de pointes.

9. Procédé selon la revendication 8, **caractérisé en ce que** la couche inférieure (2) et/ou la couche supérieure (1) renferme une proportion de matériau malléable, et la structure de semelle est soumise au processus de formage une fois que les deux couches ont été assemblées au moyen de pointes.

10. Procédé selon la revendication 8, **caractérisé en ce que** en cas d'utilisation de fibres fusibles, la structure de semelle dont les deux couches sont déjà assemblées au moyen de pointes est soumise à une source de chaleur, notamment un courant d'air chaud, sous l'effet de laquelle ou duquel elle se contracte, puis est ensuite formée.

11. Procédé selon l'une des revendications 8 à 10, **caractérisé en ce que** la semelle est habillée d'une couche de revêtement sur une ou sur les deux faces, avant ou après le processus de formage.
